# EUROPÄISCHE PATENTSCHRIFT

(11) **EP 1 321 174 B1**
(45) Veröffentlichungstag und Bekanntmachung des Hinweises auf die Patenterteilung: **16.01.2008**
(21) Anmeldenummer: 02450289.0
(22) Anmeldetag: 19.12.2002
(51) Int. Cl.: A63C 11/22

(54) **Längenveränderbarer Stock**
Stick with adjustable length
Baton à longeur réglable

(30) Priorität: 21.12.2001 AT 20292001
(43) Veröffentlichungstag der Anmeldung: 25.06.2003
(73) Patentinhaber: Komperdell Sportartikel Gesellschaft m.b.H., 5310 Mondsee (AT)
(72) Erfinder: Mory, Walter, Dr., 9150 Bleiburg (AT)
(74) Vertreter: Beer, Manfred

(56) Entgegenhaltungen:
- EP-A- 0 650 675
- FR-A- 2 417 314
- FR-A- 2 807 796
- US-A- 5 036 873

## Beschreibung

Die Erfindung betrifft einen Stock mit den Merkmalen des einleiten den Teils von Anspruch 1.

Derartige Stöcke werden als Wander-, Berg-, oder Skistöcke verwendet. Längenverstellbare Stöcke der eingangs genannten Gattung sind bekannt. Das Verstellen dieser bekannten Stöcke ist jedoch mit verhältnismäßig großem Aufwand verbunden, und kann nur unter Zuhilfenahme beider Hände ausgeführt werden. Dies bedeutet, dass jede Veränderung der Länge des Stockes nur mit erheblichem Aufwand durchgeführt werden kann, sodass insbesondere bei ungünstigen Verhältnissen, beispielsweise bei schlechter Witterung (Kälte), auf das an sich vorteilhafte Anpassen der Länge des Stockes an die jeweils gegebene Geländesituation verzichtet wird.

Aus der EP 0 650 675 A ist bekannt ein Stock aus teleskopartig ineinanderschiebbaren Rohren mit einem an einem Ende des ersten Rohres angeordneten Griff, wobei im Bereich des Endes des ersten Rohres, das dem zweiten Rohr zugekehrt ist und dem Griff gegenüberliegt, ein Klemmteil mit einer elastisch verformbaren Hülse angeordnet ist. Die Hülse ist durch Betätigen eines am Griff gelagerten Hebels durch axiales Verkürzen reibschlüssig an die Innenfläche des zweiten Rohres anlegbar. Zum Betätigen des Klemmteils ist bei dem bekannten Stock ein mit dem Hebel verbundener Ziehdraht vorgesehen. Dies macht beim Lösen des Klemmteils Probleme, weil durch den Ziehdraht nur Zug, aber kein Druck ausgeübt werden kann, weshalb beim Stock des EP 0 650 675 A im Klemmteil eine das Lösen des Klemmteils bewirkende Schraubenfeder vorgesehen sein muss. Diese Feder erschwert aber das Betätigen des Klemmteils, weil auch die Feder zusammengedrückt werden muss.

Der Erfindung liegt die Aufgabe zugrunde, einen Stock der eingangs genannten Gattung zu Verfügung zu stellen, dessen Länge auf einfache Weise verändert werden kann, wobei nur eine Hand zu Hilfe genommen werden braucht.

Erfindungsgemäß wird diese Aufgabe bei einem Stock der eingangs genannten Gattung mit den Merkmalen des Anspruches 1 gelöst.

Vorteilhafte und bevorzugte Ausgestaltungen des erfindungsgemäßen Stockes sind Gegenstand der Unteransprüche.

Da bei dem erfindungsgemäßen Stock der die Relativverschiebung der beiden Teile des Stockes verhindernde Klemmteil vom Griff des Stockes aus betätigt werden kann, ist für das Verändern der Länge des Stockes ausschließlich eine Hand erforderlich.

Von Vorteil bei der Erfindung ist weiters, dass das Verändern der Länge ausgeführt werden kann, ohne dass die Hand den Griff des Stockes loslassen muß.

Weitere Einzelhheiten und Merkmale der Erfindung ergeben sich aus der nachstehenden Beschreibung eines bevorzugten Asuführungsbeispieles eines erfindungsgemäßen Stockes unter Bezugnahme auf die angeschlossenen Zeichnungen.

Es zeigt:
Fig. 1 einen erfindungsgemäßen Stock in Ansicht,
Fig. 2 den Griff des Stockes mit Betätigungshebel,
Fig. 3 den Griff aus Fig. 2 mit Betätigungshebel in einer anderen Stellung,
Fig. 4 den am unteren Ende des inneren Rohres angeordneten Klemmteil
Fig. 5 den Überlappungsbereich zwischen dem inneren Rohr und dem äußeren Rohr des Stockes,
Fig. 6 den Klemmteil ohne Rohre und
Fig. 7 das untere Ende des Stockes.

Ein erfindungsgemäßer Stock besteht aus zwei ineinandergeschobenen Rohren 8 und 14, wobei das untere Ende des Rohres 8 in das obere Ende des Rohres 14 teleskopartig eingeführt ist, wie dies beispielsweise in Fig. 1 und 5 gezeigt ist.

Am oberen Ende des inneren Rohres 8 ist ein Griff 2 befestigt. Am Griff 2 ist über einen Befestigungsstift 22 eine Halteschlaufe 1 befestigt, wie sie für Skistöcke und Wanderstöcke bekannt und üblich ist.

In einer Ausnehmung im Griff 2 ist ein Hebel 5 mit zwei Hebelarmen 3 und 6 um eine Achse 4 verschwenkbar gelagert.

Am Hebel 5 ist mit Abstand zu seiner Achse 4 eine Zugstange 17 über einen Stift 7 befestigt. Durch Schwenken des Hebels 5 um seine Achse 4 wird die Zugstange 17 in Längsrichtung des Stockes bewegt.

Durch Schwenken des Hebels 5 aus der in Fig. 2 gezeigten Stellung in die in Fig. 3 gezeigte Stellung, wobei der Hebel 5 durch Angriff an seinem Hebelarm 3 verschwenkt werden kann, wird die Zugstange 17 nach unten in Richtung auf das äußere Rohr 14 des Stockes verschoben.

Das obere Ende der Zugstange 17 weist eine Kröpfung 21 auf, sodass in der in Fig. 2 gezeigten Stellung eine Über-Totpunkt-Lage des Stiftes 7 bezüglich der Achse 4 des Hebels 5 gegeben ist, und der Hebel 5 bei Zug an der Zugstange 17 in der in Fig. 2 gezeigten Stellung gehalten wird.

An dem unteren, vom Griff 2 entfernten Ende der Stange 17 ist im Bereich der Überlappung der Rohre 8 und 14 und teilweise im Rohr 8 aufgenommen, ein Klemmteil 10 vorgesehen. Dieser Klemmteil 10 besteht aus einem Körper 11, der an seinem oberen Ende 12 mit dem unteren Ende der Betätigungsstange 17 verbunden ist. Beispielsweise ist die Betätigungsstange 17 unten abgebogen und in ein Loch im Ende 12 des Körpers 11 eingehängt (Fig. 6).

Über einen zylindrischen Abschnitt des Körpers 11 des Klemmteils 10 ist eine Hülse 15 aus elastisch verformbarem Werkstoff, wie Gummi oder Silikon, geschoben. Zwischen dem oberen Ende der Hülse 15 und dem unteren Ende 9 des inneren Rohres 8 ist auf dem zylindrischen Teil des Körpers 11 in Ausrichtung gleitend beweglich eine Ringscheibe 16 angeordnet. Über die Ringscheibe 16 stützt sich das obere Ende der Hülse 15 am unteren Ende 9 des Rohres 8 ab. Das untere Ende der Hülse 15 aus elastisch verformbarem Werkstoff ist an der nach oben weisenden Ringfläche eines gegenüber dem zylindrischen Teil des Körpers 11 vorspringenden, durchmessergrößeren Abschnittes 13 des Körpers 11 abgestützt. Die beschriebene Ausführung des Klemmteils 10 ist in Fig. 6 in ausgebautem (und entspanntem) Zustand, also ohne die Rohre 8 und 14 dargestellt.

Wenn der Hebel 5 die in Fig. 3 gezeigte Stellung einnimmt, ist die Hülse 15 axial nicht gestaucht und der Klemmteil 10 in seiner "Lose"-Stellung (Stellung nach Fig. 5 und 6), sodass die Rohre 8 und 14 zur Veränderung der Länge des Stockes gegeneinander verschoben nämlich weiter auseinander gezogen oder weiter ineinander geschoben werden können.

Sobald der Hebel 3 durch Zug an seinem Hebelarm 6 aus der in Fig. 3 gezeigten Stellung in die in Fig. 2 gezeigte Stellung bewegt wird, wird unter der Wirkung der Bewegung der Zugstange 17 der Körper 11 nach oben weiter in das Rohr 8 hineingezogen. Dabei wird die zwischen dem unteren Ende 9 des Rohres 8 über die Ringscheibe 16 und dem Vorsprung 13 des Körpers 1 eingespannte Hülse 15 axial gestaucht. Die Hülse 15 würde dann die in Fig. 4 gezeigte nach aussen gewölbte Stellung einnehmen mit dem Ergebnis, dass die Hülse 15 mit ihrer Aussenfläche gegen die Innenfläche des Rohres 14 gepresst wird und so der Klemmteil 10 seine "Klemm"-Stellung einnimmt. In dieser Stellung wird zwischen dem Klemmteil 10 und dem äußeren Rohr 14 Reibschluß bewirkt, der ein Verschieben des Rohres 8 im Rohr 14 verhindert. Auf diese Weise wird eine einmal eingestellte Länge des Stockes, also die Relativlage der Rohre 8 und 14 zueinander, durch den Klemmteil 10 zuverlässig fixiert.

Am unteren Ende des Körpers 11 ist ein Ansatz 18 mit Loch 19 vorgesehen, in dem eine Schnur 20, oder ein anderes langgestrecktes flexibles Element, befestigt ist. In Fig. 7 ist gezeigt, wie das untere Ende der Schnur 20 am unteren Ende 24 des äußeren Rohres 14 festgelegt ist. Im gezeigten Ausführungsbeispiel ist die Schnur 20 mit einem Knoten 28 an einem Splint oder einer Scheibe 27, die am unteren Ende 24 des Rohres 14 anliegt, gesichert. Das untere Ende des äußeren Rohres 14 kann durch eine mit einem Schneeteller 26 ausgestattete Stockspitze 25 abgedeckt sein, sodass das untere Ende der Schnur 20 geschützt ist.

Bei dem einhändig zur Längenveränderung bedienbaren erfindungsgemäßen Stock aus zwei Rohren 8 und 14 - das Rohr 8 kann auch über das Rohr 14 geschoben sein - kann durch den insbesondere ohne Auslassen des Griffes 2 vom Griff 2 aus betätigbaren Klemmteil 10 der Stock in der jeweils gewünschten Länge arrettiert werden. Bei entspanntem Klemmteil 10 kann der Stock in seiner Länge auf das jeweils gewünschte Maß eingestellt werden, indem die Rohre 8 und 14 relativ zueinander teleskopartig verschoben werden. In einer Ausführungsform kann das mit dem Griff 2 verbundene Rohr 8 auch das Aussenrohr sein, in welchem Fall auch die Zugstange 17, die den Hebel 5 mit dem Klemmteil 10 kuppelt ausserhalb der Rohre 8 und 14 angeordnet sein kann.

In Fig. 3 ist gezeigt, dass die Stellung des Hebels 5 in der Stellung, in welcher der Klemmteil 10 entspannt ist, durch Anliegen des Hebelarmes 3 an dem die Schlaufe 1 am Griff 2 fixierenden Stift 22 definiert ist. So ist der Endpunkt der Schwenkbewegung des Hebels 5 aus der Stellung von Fig. 1 in die von Fig. 2 begrenzt. Diese Ausführungsform erlaubt es durch Entfernen des Stiftes 22 den Hebel 3 weiterzuverschwenken, und so den Klemmteil 10 aus dem Rohr 8 auszubauen, beziehungsweise die Stange 17 so weit nach unten zu bewegen, dass der Körper 11 aus der unteren Abwinklung der Stange 17 ausgehängt werden kann (Pfeil 23).

Der vom Klemmteil 10 ausgeübte Druck auf die Innenflächen des Rohres 14 kann durch Hinzufügen oder Entfernen von Ringscheiben 16 zwischen die Hülse 15 und dem unteren Ende 9 des inneren Rohres 8 auf den jeweils benötigten Wert eingestellt werden.

Die Länge der Schnur 20 ist bevorzugt so bemessen, dass das obere Ende des Rohres 14 das untere Ende des Rohre 8 übergreift, also die Rohre 8 und 14 ineinander geschoben bleiben, wenn die Schnur 20 gestreckt ist. So wird gewährleistet, dass auch in der geöffneten Stellung des Klemmteils 10 (Stellung des Hebls 5 gemäß Fig. 2) ein Auseinanderfallen der beiden Stockteile (Rohr 8 und Rohr 14) verhindert wird.

Zusammenfassend kann ein Ausführungsbeispiel der Erfindung wie folgt dargestellt werden:
Ein längenveränderlicher Wander-, Berg- oder Skistock besteht aus zwei teleskopartig ineinandergeschobenen Rohren 8 und 14. An dem in Gebrauchslage oberen Rohr 8 ist ein Griff 2 befestigt. Im Bereich des unteren, im zweiten Rohr 14 aufgenommenen Endes 9 des ersten Rohres 8 ist ein Klemmteil 10 angeordnet. Dieser Klemmteil 10 trägt eine elastische Hülse 15, die mit ihrer Aussenfläche durch axiales Verkürzen reibschlüssig an die Innenfläche des zweiten Rohres 14 anlegbar ist, und so eine Relativverschiebung zwischen den Rohren 8 und 14 und damit eine Änderung der Länge des Stockes verhindert. Zum Betätigen des Klemmteiles 10 ist dieser über eine Zugstange 17 mit einem Hebel 5 gekuppelt, der im Griff 2 verschwenkbar gelagert ist. So kann der Klemmteil 10 mit einer Hand durch Verschwenken des Hebels 3 wahlweise gelöst oder fixiert werden, ohne dass der Stock ausgelassen werden muß oder eine zweite Hand zu Hilfe genommen werden braucht.

## Patentansprüche

1. Stock aus teleskopartig ineinanderschiebbaren Rohren (8, 14) mit einem an einem Ende des ersten Rohres (8) angeordneten Griff (2), wobei im Bereich des Endes (9) des ersten Rohres (8), das dem zweiten Rohr (14) zugekehrt ist und dem Griff (2) gegenüberliegt, ein Klemmteil (10) mit einer elastisch verformbaren, über einen Körper (11) des Klemmteils (10) gesteckten Hülse (15) angeordnet ist, die durch Betätigen eines am Griff (2) gelagerten Hebels (5) durch axiales Verkürzen reibschlüssig an die Innenfläche des zweiten Rohres (14) anlegbar ist, **dadurch gekennzeichnet, dass** der Körper (11) des Klemmteils (10) über eine Zugstange (17) mit dem Hebel (5) gekuppelt ist.

2. Stock nach Anspruch 1, **dadurch gekennzeichnet, dass** die Hülse (15) zwischen einem radial vergrößerten Abschnitt (13) des Körpers (11) des Klemmteils (10) und dem dem zweiten Rohr (14) zugekehrten Ende (9) des ersten Rohres (8) angeordnet ist.

3. Stock nach Anspruch 1 oder 2, **dadurch gekennzeichnet, dass** das dem Rohr (8) zugekehrte Ende der Hülse (15) über eine Ringscheibe (16) an dem Ende (9) des ersten Rohres (8) anliegt.

4. Stock nach einem der Ansprüche 1 bis 3, **dadurch gekennzeichnet, dass** die Zugstange (17) mit dem Hebel (5) mit Abstand zu dessen Schwenkachse (4) gekuppelt ist.

5. Stock nach einem der Ansprüche 1 bis 4, **dadurch gekennzeichnet, dass** der Hebel (5) zwei Hebelarme (3 und 6) aufweist.

6. Stock nach einem der Ansprüche 1 bis 5, **dadurch gekennzeichnet, dass** mit dem Körper (11) des Klemmteils (10) ein Zugelement (20) gekuppelt ist, das auch mit dem zweiten Rohr (14), insbesondere an dessen dem Griff (2) gegenüberliegenden Ende verbunden ist.

7. Stock nach Anspruch 6, **dadurch gekennzeichnet, dass** der Hebel (5) in der entspannten Stellung der Hülse (15) mit seinem Hebelarm (3) am Stift (22) für das Befestigen einer Handschlaufe (1) am Griff (2) anliegt.

8. Stock nach einem der Ansprüche 1 bis 7, **dadurch gekennzeichnet, dass** die Zugstange (17) an ihrem im Griff (2) angeordneten Ende über einen Stift (7) mit dem Hebel (5) gekuppelt ist.

9. Stock nach Anspruch 8, **dadurch gekennzeichnet dass** die Zugstange (17) an ihrem mit dem Hebel (5) gekuppelten Ende eine Kröpfung (21) aufweist.

10. Stock nach einem der Ansprüche 1 bis 9, **dadurch gekennzeichnet, dass** das erste Rohr (8), an dem der Griff (2) befestigt ist, in das zweite Rohr (14), das eine Stock-spitze (25) trägt, eingeschoben ist.

## Claims

1. Stick consisting of telescopic tubes (8, 14) with a handle (2) which is disposed at one end of the first tube (8),
wherein a clamping part (10) with a resiliently deformable sleeve (15), which is placed over a body (11) of the clamping part (10), is disposed in the region of the end (9) of the first tube (8) which faces the second tube (14) and lies opposite the handle (2), which sleeve can be frictionally applied to the inner face of the second tube (14) through axial shortening by operating a lever (5) which is mounted on the handle (2), **characterised in that** the body (11) of the clamping part (10) is coupled to the lever (5) via a connecting rod (17).

2. Stick according to Claim 1, **characterised in that** the sleeve (15) is disposed between a radially enlarged portion (13) of the body (11) of the clamping part (10) and the end (9) of the first tube (8) which faces the second tube (14).

3. Stick according to Claim 1 or 2, **characterised in that** the end of the sleeve (15) which faces the tube (8) lies against the end (9) of the first tube (8) via a washer (16).

4. Stick according to any one of Claims 1 to 3, **characterised in that** the connecting rod (17) is coupled to the lever (5) at a spacing from the pivot axis (4) thereof.

5. Stick according to any one of Claims 1 to 4, **characterised in that** the lever (5) comprises two lever arms (3 and 6).

6. Stick according to any one of Claims 1 to 5, **characterised in that** a pull element (20) is coupled to the body (11) of the clamping part (10), which element is also connected to the second tube (14), in particular to the end of the latter which lies opposite the handle (2).

7. Stick according to Claim 6, **characterised in that**, when the sleeve (15) is in the relaxed position, the lever (5) lies by way of its lever arm (3) against a pin (22) for fastening a hand loop (1) to the handle (2).

8. Stick according to any one of Claims 1 to 7, **characterised in that** the connecting rod (17) is coupled to the lever (5) at its end which is disposed in the handle (2) via a pin (7).

9. Stick according to Claim 8, **characterised in that** the connecting rod (17) has a bend (21) at its end which is coupled to the lever (5).

10. Stick according to any one of Claims 1 to 9, **characterised in that** the first tube (8), to which the handle (2) is fastened, is pushed into the second tube (14), which bears a stick point (25).

## Revendications

1. Canne constituée de tubes (8, 14) pouvant être introduits les uns dans les autres de façon télescopique avec une poignée (2) disposée sur une extrémité du premier tube (8), une partie de serrage (10) avec une douille (15) déformable élastiquement, emboîtée sur un corps (11) de la partie de serrage (10) étant disposée dans la zone de l'extrémité (9) du premier tube (8), qui est tournée vers le second tube (14) et fait face à la poignée (2), laquelle douille peut être placée par l'actionnement d'un levier (5) logé sur la poignée (2) par raccourcissement axial par liaison à friction sur la surface à l'intérieur du second tube (14), **caractérisée en ce que** le corps (11) de la partie de serrage (10) est couplé par une tige de traction (17) au levier (5).

2. Canne selon la revendication 1, **caractérisée en ce que** la douille (15) est disposée entre une partie (13) agrandie radialement du corps (11) de la partie de serrage (10) et l'extrémité (9) tournée vers le second tube (14) du premier tube (8).

3. Canne selon la revendication 1 ou 2, **caractérisée en ce que** l'extrémité tournée vers le premier tube (8) de la douille (15) s'applique au moyen d'un disque annulaire (16) sur l'extrémité (9) du premier tuyau (8).

4. Canne selon l'une quelconque des revendications 1 à 3, **caractérisée en ce que** la tige de traction (17) est couplée au levier (5) à distance de son axe de pivotement (4).

5. Canne selon l'une quelconque des revendications 1 à 4, **caractérisée en ce que** le levier (5) présente deux bras de levier (3 et 6).

6. Canne selon l'une quelconque des revendications 1 à 5, **caractérisée en ce qu'**un élément de traction (20), qui est relié également au second tube (14), en particulier sur son extrémité faisant face à la poignée (2), est couplé au corps (11) de la partie de serrage (10).

7. Canne selon la revendication 6, **caractérisée en ce que** le levier (5) s'applique dans la position détendue de la douille (15) avec son bras de levier (3) sur la goupille (22) pour la fixation d'une boucle de maintien (1) sur la poignée (2).

8. Canne selon l'une quelconque des revendications 1 à 7, **caractérisée en ce que** la tige de traction (17) est couplée sur son extrémité disposée dans la poignée (2) au moyen d'une goupille (7) au levier (5).

9. Canne selon la revendication 8, **caractérisée en ce que** la tige de traction (17) présente un coude (21) sur son extrémité couplée au levier (5).

10. Canne selon l'une quelconque des revendications 1 à 9, **caractérisée en ce que** le premier tube (8), sur lequel la poignée (2) est fixée, est introduit dans le second tube (14), qui porte une pointe de canne (25).
